# FASCICULE DE BREVET EUROPEEN

(11) **EP 0 670 807 B1**
(45) Date de publication et mention de la délivrance du brevet: **30.10.1996**
(21) Numéro de dépôt: 94902000.2
(22) Date de dépôt: 07.12.1993
(51) Int. Cl.: B65D 55/08, G09F 3/02, B65D 75/54

(54) **ENVELOPPE-ETIQUETTE POUR RECEPTACLES**
UMSCHLAG-ETIKETT FÜR BEHÄLTER
WRAPPER/LABEL FOR RECEPTACLES

(30) Priorité: 07.12.1992 FR 9214691
(43) Date de publication de la demande: 13.09.1995
(73) Titulaire: SLEEVER INTERNATIONAL COMPANY, F-91420 Morangis (FR)
(72) Inventeur: FRESNEL, Eric, F-75007 Paris (FR)
(74) Mandataire: Jaunez, Xavier
(86) Numéro de dépôt international: FR9301208
(87) Numéro de publication internationale: WO9413550

(56) Documents cités:
- EP-A- 0 138 777
- WO-A-92/02421
- BE-A- 506 116
- FR-A- 2 518 060
- FR-A- 2 598 388
- US-A- 1 686 354

## Description

La présente invention concerne le conditionnement de produits de consommation nécessitant une information du consommateur.

Il peut s'agir, par exemple, de produits d'alimentation dont la préparation doit être effectuée selon une méthode particulière ou selon une recette culinaire préconisée.

Il peut également s'agir de produits chimiques dont la mise en oeuvre s'effectue selon un mode d'emploi spécifique qui nécessite de prendre des précautions d'utilisation édictées par le fabricant.

Ou encore, il peut s'agir de produits pharmaceutiques, tels les médicaments, qui doivent contenir un certain nombre d'informations réglementaires comme leur composition, les indications, les contre-indications, la posologie, les précautions d'emploi etc.

Pour communiquer toutes ces informations à l'utilisateur, il est bien connu de disposer d'un emballage sur lequel figurent la marque et le nom du fabricant du produit ainsi que quelques informations sommaires, toutes les informations spécifiques et détaillées faisant l'objet d'une notice disposée entre le contenant et l'emballage avant fermeture de ce dernier.

Ainsi, qu'il s'agisse d'une recette de cuisine, d'un mode d'emploi ou bien encore d'une notice pharmaceutique, l'utilisateur aura la possibilité de prélever et de conserver par devers soi lesdites informations spécifiques, indépendamment du conditionnement du produit.

Or, il s'avère que la multiplication des divers éléments précités, à savoir : le contenant du produit, son emballage et sa notice, aboutit à une complexité de fabrication, la rendant conséquemment onéreuse.

De plus, la diversité des matériaux utilisés rend leur recyclage impossible de manière simultanée et conduit donc à des opérations distinctes en fonction des matériaux concernés.

Il est connu de limiter ces opérations en réalisant un emballage dont le matériau est de même nature que le contenant, par exemple en matière plastique.

Il s'agit alors d'une enveloppe constituée par un manchon thermorétractable apte à entourer étroitement au moins une partie du corps du contenant pour former un support d'informations élémentaires et/ou assurer l'immobilisation relative des moyens d'ouverture et de fermeture dudit contenant.

Il n'est ainsi que partiellement remédié au problème préalablement posé car, en effet, et cela plus particulièrement dans les conditionnements de petites dimensions, la surface disponible s'avère bien souvent insuffisante.

De plus, indépendamment de ce problème d'ordre pratique, lorsqu'il s'agit de médicament notamment, l'utilisateur a pour habitude de disposer d'une notice qu'il peut emporter avec lui pour se souvenir de la posologie et cela en emmenant une partie de médicament, sans être obligé d'emporter la boîte complète.

Il en est de même concernant une recette de cuisine, un mode d'emploi ou toutes autres sortes d'informations que l'on peut souhaiter vouloir détacher du produit pour en disposer librement.

C'est ainsi que l'on peut dire que les enveloppes connues sous forme de manchon entourant un contenant s'avèrent souvent d'utilisation limitée quant à la délivrance d'informations nécessaires et de plus ne permettent pas d'en disposer librement en les dissociant de leur support.

Il est connu par le document WO-A-92/02421 une enveloppe destinée à l'emballage d'un contenant renfermant un produit de consommation, du type constitué par un manchon apte à entourer au moins une partie du corps du contenant pour former un support d'informations élémentaires, ledit manchon présentant en outre un prolongement formant un rabat complémentaire amovible qui s'étend librement par superposition, entre deux génératrices externes de la surface latérale de référence dudit manchon, auquel il est relié par ses deux extrémités latérales de manière détachable, pour délivrer des informations spécifiques supplémentaires qu'il renferme, conformément au préambule de la revendication 1.

Il est à noter qu'il ne s'agit pas d'un manchon obtenu à partir d'une matière thermorétractable, mais d'un manchon réalisé en carton. C'est la raison pour laquelle la fermeture du manchon sur lui-même peut être obtenue par un simple collage, celui-ci n'étant pas le siège de forces de rétraction et donc ne devant pas résister à celles-ci pour éviter le déchirement. De plus, il est expressément prévu que le bord terminal du rabat est fixé avec un collage plus léger (par points de collage) que l'autre bord afin de permettre un détachement aisé par préhension d'une languette dépassant de ce bord terminal.

Il est connu également par le document BE-A-506 116 un manchon en papier prolongé par un rabat et refermé sur lui-même par collage. Le rabat est formé par un dépliant dont l'extrémité libre est fixée sur ledit manchon par une attache ou une rondelle de papier, que l'on peut supposer adhésive.

De plus, il est également important de noter que le manchon décrit dans les documents précités n'étant pas obtenu à partir d'une matière thermorétractable, il supporte d'être dans les deux cas simplement collé.

Or, comme déjà évoqué ci-dessus, cela n'est pas suffisant pour résister aux forces de rétraction lorsque l'on soumet la matière du manchon au traitement thermique, et ceci tant au niveau de la ligne de fermeture du manchon sur lui-même qu'au niveau de la ligne de liaison du rabat au niveau de son extrémité libre.

L'invention a pour but de remédier aux divers inconvénients précités et concerne à cet effet une enveloppe plus particulièrement destinée à l'emballage d'un contenant renfermant un produit de consommation, du type constitué par un manchon apte à entourer au moins une partie du corps du contenant pour former un support d'informations élémentaires, ledit manchon présentant en outre un prolongement formant un rabat complémentaire amovible qui s'étend librement par superposition, entre deux génératrices externes de la surface latérale de référence dudit manchon, auquel il est relié par ses deux extrémités latérales de manière détachable, pour délivrer des informations spécifiques supplémentaires qu'il renferme, caractérisée en ce que l'enveloppe formant le manchon et le rabat complémentaire qui le prolonge est obtenue à partir d'une feuille en matière plastique thermorétractable, en ce que les extrémités latérales du rabat complémentaire sont reliées au manchon par deux thermosoudures parallèles, et en ce que les moyens aptes à rendre amovible le rabat complémentaire sont disposés à proximité de chacune des deux thermosoudures, du côté interne de celles-ci.

L'invention sera mieux comprise et d'autres caractéristiques de celle-ci seront mises en évidence à l'aide de la description qui suit, en référence aux dessins schématiques annexés, illustrant, à titre d'exemple non limitatif, comment l'invention peut être réalisée et dans lesquels :
- la figure 1 est une vue en perspective d'un contenant emballé avec une enveloppe suivant l'invention;
- la figure 2 est une vue en plan de la surface développée de l'enveloppe selon la figure 1 ;
- les figures 3, 4 et 5 sont des vues en bout de l'enveloppe, au cours de trois phases successives de réalisation ;
- les figures 6 et 7 sont des vues en plan représentant successivement une enveloppe avant et après insertion sur le contenant ;
- la figure 8 est une vue en plan d'un contenant sur lequel l'enveloppe a été thermoformée ;
- la figure 9 est une vue en perspective d'un contenant après détachement partiel d'un rabat de l'enveloppe; et
- les figures 10, 11 et 12 montrent des vues en bout d'enveloppes selon des modes différents de présentation des informations.

L'enveloppe, désignée globalement par la référence 1 sur les figures est destinée, d'une part, à l'emballage d'un contenant 2 et, d'autre part, à la délivrance d'informations supplémentaires 8 concernant le produit renfermé par ledit contenant 2.

A cet effet, l'enveloppe 1 comprend une première partie, connue en soi, et constituée par un manchon 3 en matière thermorétractable apte à entourer étroitement le corps du contenant 2 pour former un support d'informations élémentaires 9 et assurer éventuellement l'immobilisation des moyens d'ouverture et de fermeture, en l'occurrence un bouchon 4, dudit contenant 2.

Selon l'invention, l'enveloppe 1 constituée par le manchon 3 comporte en outre une seconde partie formée par un rabat 5 s'étendant librement par superposition entre deux génératrices externes x et y de la surface latérale de référence dudit manchon 3, auquel il est relié par ses deux extrémités latérales 6 et 7 de manière détachable, au moins partiellement, pour délivrer des informations spécifiques supplémentaires 8 qu'il renferme.

Comme le montre particulièrement bien la figure 2, l'enveloppe 1 est obtenue à partir d'une feuille de matière plastique thermorétractable d'un seul tenant dont la première partie formant le manchon 3 est constituée par les zones I et II, et dont la deuxième partie III formant le rabat 5 est obtenue d'une seule pièce avec ledit manchon 3 en prolongement d'une des extrémités latérales 6 de la surface développée (I+II) dudit manchon 3.

La figure 2 montre également des zones A,B,C,D qui sont destinées au thermosoudage lors de la mise en forme de l'enveloppe 1.

C'est ainsi que les zones A et B seront mises en regard l'une de l'autre en vue de leur assemblage pour constituer le manchon 3 et que la zone du rabat 5 sera mise en regard de la zone D du manchon 3 pour réaliser la fermeture dudit rabat 5.

Il est à noter que l'assemblage des zones A-B et C-D peut être effectué successivement ou simultanément.

Dans tous les cas, les extrémités latérales du rabat sont reliées au manchon par deux thermosoudures parallèles, l'une d'elles réalisant simultanément la constitution du manchon par fermeture de sa surface latérale de référence sur elle-même.

Il est à noter également que les informations élémentaires 9 portées par le manchon 3 sont obligatoirement transcrites dans la zone II car la zone I est recouverte par la zone III formant le rabat 5.

Ces informations 9 sont bien entendu nécessairement lisibles de l'extérieur une fois le manchon 3 posé sur le contenant 2, mais par contre, les informations 8 pourront être rendues lisibles de l'extérieur ou de l'intérieur. Ceci afin que, dans ce dernier cas, elles restent discrètes, par exemple en ce qui concerne certains médicaments.

Il est à préciser que la longueur "L" du rabat 5 constituée par la zone III est volontairement limitée dans des proportions telles à ne pas permettre le recouvrement de la zone II et cela pour une double raison.

La première est à l'évidence pour éviter que le rabat 5 ne masque les informations portées par ladite zone II du manchon 3.

La seconde réside dans le fait qu'il n'est pas souhaitable de chauffer la zone I du manchon 3 recouverte par la zone III du rabat 5, lors de l'opération de thermorétraction, car cela pourrait conduire à une déformation de ce dernier, néfaste aux informations qu'il contient. Il est donc préféré de ne chauffer que la seule zone II, pour assurer le rétreint du manchon 3.

Comme le montrent les figures 6 et 7, après insertion du manchon 3 sur le contenant 2, l'air chaud est soufflé suivant les directions F sur le pourtour de la zone II.

Selon une autre caractéristique de l'invention, le rabat est rendu amovible par l'intermédiaire de moyens d'arrachement disposés à proximité de ses extrémités latérales.

Plus précisément, les moyens aptes à rendre amovible le rabat sont disposés à proximité de chacune des deux thermosoudures, du coté interne de celles-ci.

Ces moyens d'arrachement P1, P2 sont en l'occurrence constitués par deux piqûres latérales.

Ces moyens d'arrachement sont particulièrement bien illustrés sur la figure 9 montrant une première découpe grâce à la piqûre P1, la piqûre P2 étant en cours d'arrachement. On notera que l'enlèvement du rabat 5 n'altère en aucun cas le manchon 3 qui reste en place.

Il est évident que le rabat 5 peut aussi être rendu amovible par l'intermédiaire de moyens adhésifs (non représentés) disposés à proximité de ses extrémités latérales.

Selon un exemple de réalisation représenté sur les figures 10 et 11, celui-ci diffère essentiellement du précédent en ce que le rabat définit avec le manchon une pochette apte à contenir une notice explicative concernant le produit.

Dans ce cas, la pochette définie par le rabat est fermée de tout côtés après introduction de la notice pour constituer à celle-ci une protection hermétique.

Néanmoins, comme évoqué précédemment, le rabat 5 peut être imprimé pour constituer une notice explicative en soi.

Selon l'exemple de réalisation représenté sur la figure 12, la surface interne du rabat est solidaire d'un pli d'extrémité d'une notice explicative repliée sur elle-même. En l'occurrence, la notice 12 est repliée sur elle-même en accordéon.

Le pli d'extrémité 12a de la notice 12 peut être solidarisé du rabat 5A par thermosoudure simultanément à l'assemblage des zones C-D ou bien encore par collage dans ladite zone C du rabat 5A.

Egalement, une variante pourrait consister à rapporter la notice 12 sur la face interne 5a du rabat 5A d'une enveloppe 1A par des moyens adhésifs pelables (non représentés).

Enfin, il est à préciser que pour atteindre l'un des buts fixés par l'invention, l'enveloppe 1 ou 1A est constituée en un matériau de même nature que le contenant (2) de manière à rendre compatible leur recyclage simultané.

Mieux encore, l'enveloppe 1 ou 1A est constituée en un matériau de même nature que le contenant et la notice explicative de manière à rendre leur recyclage simultané.

C'est ainsi que l'on peut dire d'une manière plus détaillée que le contenant 2 et son bouchon 4, le manchon 3 constituant son emballage, le rabat 5 ou 5A renfermant la notice 11 ou 12, la notice 11 ou 12 elle-même, sont de même nature et conséquemment recyclables simultanément.

## Revendications

1. Enveloppe (1, 1A), plus particulièrement destinée à l'emballage d'un contenant (2) renfermant un produit de consommation, du type constitué par un manchon (3) apte à entourer au moins une partie du corps du contenant pour former un support d'informations élémentaires (9), ledit manchon (3) présentant en outre un prolongement formant un rabat complémentaire amovible (5, 5A) qui s'étend librement par superposition, entre deux génératrices externes (x, y) de la surface latérale de référence dudit manchon (3), auquel il est relié par ses deux extrémités latérales de manière détachable, pour délivrer des informations spécifiques supplémentaires qu'il renferme, caractérisée en ce que l'enveloppe (1, 1A) formant le manchon (3) et le rabat complémentaire (5, 5A) qui le prolonge est obtenue à partir d'une feuille en matière plastique thermorétractable, en ce que les extrémités latérales (6, 7) du rabat complémentaire (5, 5A) sont reliées au manchon (3) par deux thermosoudures parallèles (A-B et C-D), et en ce que les moyens (P1, P2) aptes à rendre amovible le rabat complémentaire (5, 5A) sont disposés à proximité de chacune des deux thermosoudures (A-B, C-D), du côté interne de celles-ci.

2. Enveloppe selon la revendication 1, caractérisée en ce que le rabat (5, 5A) est rendu amovible par l'intermédiaire de moyens d'arrachement (P1, P2).

3. Enveloppe selon la revendication 2, caractérisée en ce que les moyens (P1, P2), aptes à rendre amovible le rabat (5, 5A) par arrachement, sont constitués par deux piqûres latérales.

4. Enveloppe selon la revendication 1, caractérisée en ce que le rabat (5, 5A) est rendu amovible par l'intermédiaire de moyens adhésifs.

5. Enveloppe selon l'une des revendications 1 à 4, caractérisée en ce que le rabat (5) définit avec le manchon (3) une pochette (10) apte à contenir une notice explicative (11) concernant le produit.

6. Enveloppe selon la revendication 5, caractérisée en ce que la pochette (10) définie par le rabat (5) est fermée de tous côtés après introduction de la notice (11) pour procurer à celle-ci une protection hermétique.

7. Enveloppe selon l'une des revendications 1 à 4, caractérisée en ce que la surface interne du rabat (5A) est solidaire d'un pli d'extrémité (12a) d'une notice explicative (12) repliée sur elle-même.

8. Enveloppe selon la revendication 7, caractérisée en ce que la notice (12) est repliée sur elle-même en accordéon.

9. Enveloppe selon la revendication 7 ou 8, caractérisée en ce que la notice explicative (12) est rapportée sur la face interne (5a) du rabat (5A) par des moyens adhésifs pelables.

## Claims

1. Wrapper (1,1A), intended more particularly for packaging a container (2) containing a consumer product, of the type consisting of a sleeve (3) capable of encircling at least part of the body of the container in order to form a carrier for basic information (9), the said sleeve (3) also having an extension forming a removable supplementary flap (5, 5A) which extends freely, by superposition, between two external generating lines (x, y) of the reference side surface of the said sleeve (3), to which it is joined in a detachable manner by its two lateral ends in order to supply supplementary specific information which it contains, characterised in that the wrapper (1, 1A) forming the sleeve (3) and the supplementary flap (5, 5A) which forms an extension of it is obtained from a sheet of heat-shrinkable plastic material, in that the lateral ends (6, 7) of the supplementary flap (5, 5A) are joined to the sleeve (3) by two parallel heat seals (A-B and C-D) and in that the means (P1, P2) capable of making the supplementary flap (5, 5A) removable are arranged in the proximity of each of the two heat seals (A-B, C-D), on the inside of the latter.

2. Wrapper according to Claim 1, characterised in that the flap (5, 5A) is made removable by means of tearing means (P1, P2).

3. Wrapper according to Claim 2, characterised in that the means (P1, P2), suitable for making the flap (5, 5A) removable by tearing, are formed by two lateral perforations.

4. Wrapper according to Claim 1, characterised in that the flap (5, 5A) is made removable by means of adhesive means.

5. Wrapper according to one of Claims 1 to 4, characterised in that the flap (5) defines, with the sleeve (3), a pocket (10) suitable for containing an explanatory leaflet (11) relating to the product.

6. Wrapper according to Claim 5, characterised in that the pocket (10) defined by the flap (5) is closed on all sides following introduction of the leaflet (11), in order to provide the latter with hermetic protection.

7. Wrapper according to one of Claims 1 to 4, characterised in that the inner surface of the flap (5A) is integral with an end fold (12a) of an explanatory leaflet (12) folded onto itself.

8. Wrapper according to Claim 7, characterised in that the leaflet (12) is pleated onto itself in concertina fashion.

9. Wrapper according to Claim 7 or 8, characterised in that the explanatory leaflet (12) is affixed to the inner surface (5a) of the flap (5A) by peel-off adhesive means.

## Patentansprüche

1. Hülle (1, 1A), insbesondere zum Umhülllen eines Behälters (2) zur Aufnahme eines zum Verzehr bestimmten Produktes, bestehend aus einer Hülse (3), welche mindestens einen Teil des Behälterkörpers zur Bildung eines Trägers (9) für Grundinformationen umgeben soll, wobei die Hülse (3) außerdem eine Verlängerung hat, die eine komplementäre entfernbare Lasche (5, 5A) bildet, die sich frei zwischen zwei äußeren Erzeugenden (X, Y,) der seitlichen Referenzfläche der Hülse (3) diese überlagernd erstreckt, mit der sie entlang ihren seitlichen Enden abreißbar verbunden ist, um spezielle, von ihr eingeschlossene Zusatzinformationen zu liefern, dadurch **gekennzeichnet**, daß die die Hülse (3) und die diese verlängernde Lasche (5, 5A) bildende Hülle (1, 1A) aus einer wärmeschrumpffähigen Kunststoffolie hergestellt ist, daß die seitlichen Enden (6, 7) der komplementären Lasche (5, 5A) mit der Hülse (3) entlang zweier zueinander paralleler Schweißnähte (A-B und C-D) verbunden sind und daß die Mittel (P1, P2), welche die komplementäre Lasche (5, 5A) entfernbar machen, nahe jeder der beiden Schweißnähte (A-B, C-D) auf der Innenseite derselben angeordnet sind.

2. Hülle nach Anspruch 1, dadurch **gekennzeichnet**, daß die Lasche (5, 5A) mit Hilfe von Abreißmitteln (P1, P2) entfernbar ist.

3. Hülle nach Anspruch 2, dadurch **gekennzeichnet**, daß die Mittel (P1, P2), welche die Lasche (5, 5A) durch Abreißen entfernbar machen, von zwei seitlichen Perforationslinien gebildet sind.

4. Hülle nach Anspruch 1, dadurch **gekennzeichnet**, daß die Lasche (5, 5A) mit Hilfe von Klebemitteln entfernbar gemacht ist.

5. Hülle nach einem der Ansprüche 1 bis 4, dadurch **gekennzeichnet**, daß die Lasche (5) mit der Hülle (3) eine Tasche (10) zur Aufnahme einer das Produkt betreffenden erläuternden Anleitung (11) begrenzt.

6. Hülle nach Anspruch 5, dadurch **gekennzeichnet**, daß die von der Lasche (5) begrenzte Tasche (10) an allen ihren Rändern nach Einführen der Anleitung (11) verschlossen ist, um letztere durch hermetischen Abschluß zu schützen.

7. Hülle nach einem der Ansprüche 1 bis 4, dadurch **gekennzeichnet**, daß die Innenoberfläche der Lasche (5A) mit einem umgefalteten Endabschnitt (12A) verbunden ist, der eine erläuternde Anleitung (12) trägt.

8. Hülle nach Anspruch 7, dadurch **gekennzeichnet**, daß die Anleitung (12) ziehharmonikaartig zusammengefaltet ist.

9. Hülle nach Anspruch 7 oder 8, dadurch **gekennzeichnet**, daß die erläuternde Anleitung (12) auf der Innenfläche (5a) der Lasche (5A) durch abziehbare Klebstoffmittel angebracht ist.
